# EUROPÄISCHE PATENTSCHRIFT

(11) **EP 0 012 723 B1**
(45) Veröffentlichungstag und Bekanntmachung des Hinweises auf die Patenterteilung: **15.09.1982**
(21) Anmeldenummer: 79810177.0
(22) Anmeldetag: 12.12.1979
(51) Int. Cl.: G07D 7/00

(54) **Verfahren zur maschinellen Beurteilung der Druckqualität eines Druckerzeugnisses sowie Vorrichtung zu dessen Durchführung**
Process for mechanically assessing the print quality of a printed product and device for performing the same
Procédé d'examen mécanique de la qualité d'impression d'une épreuve et dispositif pour sa mise en action

(30) Priorität: 18.12.1978 CH 12832/78
(43) Veröffentlichungstag der Anmeldung: 25.06.1980
(73) Patentinhaber: GRETAG Aktiengesellschaft, CH-8105 Regensdorf (CH)
(72) Erfinder: Ehrat, Kurt, CH-8162 Steinmaur (CH)
(74) Vertreter: Pirner, Wilhelm

## Beschreibung

Die Erfindung betrifft ein Verfahren zur maschinellen Beurteilung der Druckqualität eines Druckerzeugnisses durch punktweisen Vergleich des zu beurteilenden Prüflings mit einer Vorlage unter Bildung der Differenzwerte zwischen den durch punktweise fotoelektrische Ablastung gewonnenen Remissionswerten der einzelnen Bildpunkte des Prüflings und den Remissionswerten der den Prüflingsbildpunkten entsprechenden Bildpunkte der Vorlage und Verarbeitung und Auswertung der so gewonnenen Differenzwerte nach bestimmten Kriterien, wobei die Auswertung einen abschließenden Schwellenwertentscheid umfaßt, sowie eine Vorrichtung zu dessen Durchführung.

Ein derartiges Verfahren ist z. B. in der FR-A-2 196494 und in der DE-A-2 620 611 beschrieben. Wie aus dieser Literaturstelle auch hervorgeht, liegt eine der Schwierigkeiten bei einem solchen automatischen Beurteilungsverfahren darin, tolerierbare Fehler von untolerierbaren zu unterscheiden, um Fehlbeurteilungen des Prüflings zu vermeiden. So werden gemäß der genannten DE-A-2 620 611 z. B. kleinere Remissionswertdifferenzen zwischen Prüfling und Vorlage mittels einer Minimalschwellenkorrektur eliminiert, so daß diese kleinen Fehler gar nicht erst in die weitere Auswertung eingehen. Kritisch ist dabei die Festlegung dieser Minimalschwelle. So gibt es z. B. bei Banknoten Zonen, in denen bereits kleinste Farbabweichungen vom Auge als Fehler empfunden werden, und andererseits wiederum Zonen, z. B. beim Wasserzeichen, in denen selbst relativ große Abweichungen noch ohne weiteres als tolerierbar erachtet werden. In der DE-A-2 620 611 wird diesbezüglich ausgesagt, daß die Minimalschwelle nicht über die gesamte Bildfläche gleich sein müßte, sondern lokal, z: B. eben im Bereich eines Wasserzeichens, auch höher gewählt werden könnte. Wenngleich' dieses Vorgehen bereits sehr gute Resultate, d. h. eine relativ geringe Häufigkeit von Fehlbeurteilungen bringt, hat sich doch gezeigt, daß diese Maßnahmen noch nicht in jedem Fall ausreichen.

Der Erfindung liegt demnach die Aufgabe zugrunde, ein Verfahren und eine Vorrichtung der eingangs definierten Art derart zu verbessern, daß es sicherer arbeitet und zu weniger Fehlbeurteilungen der Prüflinge führt, das bei gleichen Qualitätsanforderungen weniger aufwendig ist und insgesamt die vorstehenden Ziele mit möglichst geringem Aufwand erreicht.

Diese Aufgabe der Erfindung wird durch die in den unabhängigen Ansprüchen angeführten Maßnahmen gelöst.

Als Referenz-Druckerzeugnisse werden vorzugsweise solche verwendet, die mit möglichst großen, aber immer noch tolerierbaren Abweichungen behaftet sind. Die Fehler sollten dabei verschiedener Natur sein (Positionierungsfehler, Registerfehler, Tönungsfehler), um die Auswirkungen möglichst aller in der Praxis vorkommenden Fehler auf die maschinelle Prüfung erfassen zu können.

Im folgenden wird die Erfindung anhand eines in der Zeichnung schematisch dargestellten Ausführungsbeispiels einer zur Durchführung des erfindungsgemäßen Verfahrens geeigneten Vorrichtung näher erläutert.

Die dargestellte Vorrichtung stimmt bis auf einige zusätzliche Stufen, die noch zu erklären sind, identisch mit der in DE-A-2 620 767, DE-A-2 620 765 und DE-A-2 620 611 beschriebenen Vorrichtung überein. Sie umfaßt drei fotoelektrische Abtasteinrichtungen (Scanner) 1 - zum punktweisen fotoelektrischen Abtasten der Remissionswerte eines Prüflings und zweier Teilbildvorlagen (1, 2), eine Relativpositionsermittlungsstufe 4 zur Bestimmung der Relativpositionen zwischen Prüfling und den einzelnen Teilbildvorlagen, zwei von der Relativpositionsermittlungsstufe 4 gesteuerte Verschiebungsstufen 5 und 6 zur Berücksichtigung bzw. Kompensation der genannten Relativpositionen (Registerabweichungen), eine Kombinationsstufe 7 zur elektronischen Vereinigung der Bildinhalte der beiden Teilbildvorlagen, eine Subtrahierstufe 8, in der die Differenzen der Remissionswerte einander entsprechender Bildpunkte von Prüfling und vereinigten Vorlagen gebildet werden, eine Tönungskorrekturstufe 9, eine Minimalschwellenkorrekturstufe 10, eine nach der in der DE-A-2 620 611 beschriebenen Fehlerbergmethode arbeitende Fehlerauswertungsstufe 11 und eine Schwellenwert-Entscheidungsstufe 12, die je nach Ergebnis eines punktweisen Schweilenwertentscheides ein »Gut«- oder ein »Schlecht«-Signal erzeugt.

Insofern stimmt die dargestellte Vorrichtung vollständig mit der in den genannten Druckschriften beschriebenen überein. Zusätzlich umfaßt die dargestellte Vorrichtung noch zwei variable Korrekturstufen 13 und 14 mit einer Geberstufe 15 zur Einstellung des gewünschten Korrekturverlaufes, eine Positionsgeberstufe 16, über die die Verschiebungsstufen 5 und 6 gleich wie über die Relativpositionsermittlungsstufe 4, aber unabhängig von dieser angesteuert werden können, einen elektronischen Schalter 17, einen mehrere Teilspeicher umfassenden Fehlerbildspeicher 18, eine Maximalwertdetektionsstufe 19 und zwei Schwellenwertspeicher 20 und 21 für die positiven bzw. negativen Schwellenwerte, aufgrund welcher die Schwellenwert-Entscheidungsstufe 12 ihren Gut/Schlecht-Entscheid trifft.

Anstelle der drei separaten Abtasteinrichtungen 1-3 könnten selbstverständlich auch nur eine einzige Abtasteinrichtung und zwei geeignete Speicher vorgesehen sein, wobei zunächst die einzelnen Teilbildvorlagen sequentiell abgetastet und die dabei anfallenden Abtastwerte bildmäßig in den jeweiligen Speicher eingeschrieben werden müßten. Analoges gilt für die Verschiebungsstufen 5 und 6, von denen bei sequentieller Arbeitsweise ebenfalls nur eine vorhanden sein müßte. Diese und weitere Variationsmöglichkeiten der Vorrichtung liegen im Rahmen des Könnens jedes Fachmanns und bedürfen deshalb keiner weiteren Erläuterung. Genauso selbstverständlich ist auch, daß der gesamte elektronische Teil der Vorrichtung, soweit es sich nicht um rein analoge Bereiche handelt, zweckmäßigerweise nicht in Hardware, sondern durch einen geeignet programmierten elektronischen Rechner realisiert ist.

Sofern es sich um einfachere Druckerzeugnisse handelt, die nur mittels eines einzigen Druckverfahrens hergestellt sind, z. B. nur im Tiefdruck oder im Offset-Druck, oder um Druckerzeugnisse mit mehreren Druckverfahren, aber niedrigeren Qualitätsansprüchen, genügt selbstverständlich eine einzige Vorlage mit dem Gesamtbildinhalt. In diesem Fall würde sich die Vorrichtung um die entsprechende Anzahl von Abtasteinrichtungen bzw. Speicher und die Kombinationsstufe reduzieren.

Qualitativ sehr hochstehende Druckerzeugnisse, wie?. B. Banknoten und andere Wertpapiere, werden in der Regel in mehreren Druckgängen unter Anwendung verschiedener Drucktechnologien (Tiefdruck, Buchdruck, Offset-Druck) hergestellt. In diesem Fall erlaubt die in der DE-A-2 620 767 vorgeschlagene Verwendung mehrere Teilvorlagen, deren Bildinhalt jeweils nur dem mit jeweils einer der verschiedenen Drucktechnologien erzeugten Bildinhalt des Druckerzeugnisses entspricht, eine präzisere Prüfung.

Eine wesentliche Voraussetzung für diese Art der Prüfung ist, daß die gegenseitigen Positionen von Prüfling und Vorlagen mit Bezug auf irgendein ortsfestes Koordinatensystem (meistens das Abtastraster des Prüflings) bekannt sind. In der Praxis ist es nämlich fast unmöglich, die Vorlagen und die Prüflinge derart in der Abtasteinrichtung zu positionieren, daß die abgetasteten Rasterpunkte auch mit den jeweiligen Bildpunkten auf Prüfling und Vorlage(n) übereinstimmen.

In der in der DE-A-2 620 765 ausführlichst beschriebenen Positionenbestimmungseinrichtung 4 werden daher entsprechend den beiden Vorlagen für jeden Bildpunkt zwei Paare von Relativkoordination Δx, Δy zwischen dem jeweiligen Prüfling und den zwei Vorlagen ermittelt.

Die direkt ermittelten oder gespeicherten Abtastwerte der zwei Vorlagen werden dann in den Verschiebungsstufen 5 und 6 um die ihnen zugeordneten Koordinaten dx, dx durch Umrechnung so verschoben, daß alle Bildpunkte der beiden Vorlagen mit denen des jeweiligen Prüflings zur Deckung kommen. Wie dies im einzelnen erfolgt, ist in der schon genannten DE-A-2 620 767 ausführlichst beschrieben. Die Korrekturstufen 13 und 14 sind während der normalen Prüfung der Druckerzeugnisse inaktiv, d. h., sie haben keinen Einfluß auf die Remissionswerte.

Die derart verschobenen bzw. positionskorrigierten Remissionswerte der drei Teilvorlagen werden dann in der Kombinationsstufe 7 durch einfache Multiplikation miteinander verknüpft und ergeben dann die Gesamtvorlage, die in der Stufe 8 mit dem jeweiligen Prüfling Punkt für Punkt verglichen wird. Die dabei von der Vergleichsstufe 8 erzeugten Remissionswertdifferenz Δl; bilden ein Differenzbild des Prüflings gegenüber der zusammengesetzten Vorlage. Diese Remissionswertdifferenzen Δl; werden zunächst in Stufe 9 einer Tönungskorrektur unterworfen, wobei aus den Differenzwerten eines gewissen Umgebungsbereiches jedes Bildpunktes ein Mittelwert gebildet und vom Differenzwert des jeweiligen Bildpunktes abgezogen wird. Mit dieser Tönungskorrektur sollen durch kleinere Tönungsabweichungen des Prüflings bedingte Fehlbeurteilungen vermieden werden.

Die derart tönungskorrigierten Differenzwerte gelangen dann zur Minimalschwellenkorrektur- . stufe 10, in welcher alle diejenigen tönungskorrigierten Differenzwerte, die eine vorgegebene Minimalschwelle nicht überschreiten, eliminiert werden, so daß sie in die weitere Auswertung nicht mehr eingehen. Näheres über Tönungs-und Minimalschwellenkorrektur ist in der DE-A-2 620 611 zu finden, in welcher auch die nachfolgende Fehlerberg-Auswertungsstufe 11 ausführlich beschrieben ist. Ein wesentliches Merkmal der Fehlerbergmethode ist, daß die Differenzwerte der einzelnen Bildpunkte nicht isoliert für sich allein, sondern immer im Zusammenhang mit den Differenzwerten der Umgebungspunkte betrachtet werden, wobei den jeweiligen Umgebungspunkten noch ein distanzabhängiges Gewicht beigemessen wird.

Die so verarbeiteten Differenzwerte führen dann schließlich in der Stufe 13'durch Schwellenwertdetektion zum Entscheid »Gut« bzw. »Schlecht«. Die dafür nötigen Schwellenwerte - je ein positiver und ein negativer Wert pro Bildpunkt - befinden sich in den Schwellenwertspeichern 20 und 21. Ihre Auffindung bzw. Bildung wird im folgenden beschrieben.

Die erfindungsgemäße Methode geht von der Tatsache aus, daß auch »gute«, d. h., bei einer visuellen Prüfung für gut befundene Prüflinge nicht genau mit der bzw. den Vorlagen übereinstimmen, sondern beim Vergleich in Stufe 8 immer noch zu gewissen Remissionswertdifferenzen Δl führen. Die Größe dieser Remissionswertdifferenzen, ihr'Vorzeichen und ihre Verteilung über die gesamte Bildfläche hängen natürlich davon ab, was bei der visuellen Prüfung noch als zulässig erachtet worden ist und was nicht. Die meisten Bildfehler kommen erfahrungsgemäß durch Registerfehler zwischen den einzelnen Drucken, durch Positionsfehler der Wasserzeichen und durch Farbtönungsschwankungen zustande. Weitere Fehlerquellen sind Bildverzerrungen und Positionierungsfehler zwischen Prüfling und Vortage(n). Die für jede Fehlerart zulässigen Abweichungen sind festgelegt. Gemäß der Erfindung werden nun die Auswirkungen, die alle diese zugelassenen Fehler auf die Remissionswertdifferenzen in jedem einzelnen Bildpunkt haben, untersucht und die für den Fehlerentscheid maßgeblichen Schwellenwerte so festgelegt, daß Prüflinge, deren Abweichungen gegenüber der Vorlage noch im Rahmen des Zulässigen liegen, auch tatsächlich als »gut« bewertet werden. Diese Einstellung der Schwellenwerte ist natürlich sehr kritisch, da die Grenze zwischen »guten«, d. h. nur mit tolerierbaren Fehlern behafteten Prüflingen und »schlechten« Prüflingen nur sehr schwer zu ziehen ist, weil die Auswirkungen der verschiedenen Fehlerarten auf die Remissionswertdifferenzen sehr verschieden sind. So kann es z. B. durchaus passieren, daß ein an sich tolerierbarer Registerfehler eine größere Remissionswertdifferenz hervorruft als ein nicht tolerierbarer Fehler der Wasserzeichenposition.

Gemäß der Erfindung wird nun eine Analyse von mit allen möglichen, aber gerade noch an der Grenze des Tolerierbaren liegenden Fehlern behafteten Prüflingen durchgeführt und für jeden Bildpunkt die aus allen diesen Fehlern resultierende maximale positive und maximale negative Remissionswertdifferenz ermittelt. Für jede Fehlerart bzw. für jeden Prüfling wird dazu ein sich aus den einzelnen Differenzwerten in jedem Bildpunkt zusammensetzendes »Fehlerbild« erzeugt und über den entsprechend gestellten Schalter 17 in einem eigenen Teilspeicher des Fehlerbildspeichers 18 bildmäßig abgespeichert. Die Maximalwertauswählvorrichtung 19 sucht dann aus den einzelnen Teilspeichem für jeden Bildpunkt jeweils den maximalen positiven und den maximalen negativen Differenzwert heraus und speichert sie bildmäßig in den beiden Schwellenwertspeichern 20 und 21. Diese gespeicherten maximalen Differenzwerte werden somit direkt als individuelle Schwellenwerte für den Gut/Schlecht-Entscheid in der Stufe 12 benutzt. (Gegebenenfalls können die maximalen Differenzwerte auch noch durch eine additive Konstante um einen gewissen Sicherheitsabstand vergrößert werden.)

Zur praktischen Durchführung dieser Fehleranalyse bzw. Schwellenwertermittlung müßte eine große Zahl von Prüflingen zuerst visuell kontrolliert und dann auf der Vorrichtung untersucht werden. Gemäß einem weiteren wesentlichen Aspekt der Erfindung wird die Fehleranalyse erheblich vereinfacht, indem nicht wirkliche Prüflinge untersucht, sondern solche Prüflinge elektronisch simuliert und die simulierten Prüflinge untersucht werden. Dabei können dann die maximal tolerierbaren Fehler bequem eingestellt werden, und es genügen einige wenige simulierte Prüflinge, um praktisch alle Eventualfälle zu erfassen.

Die Simulation von Registerfehlern und Positionsabweichungen erfolgt mittels der Positionsgeberstufe 16 und der von ihr gesteuerten Verschiebungsstufen 5 und 6. Dazu werden zunächst entweder ein nahezu ideal gutes Druckerzeugnis oder auch ein solches mit mittleren Registerfehlern etc. als Prüfling eingespannt und die Reiativpositionen gegenüber der oder den Vorlagen mittels der Relativpositionsbestimmungsstufe 4 festgelegt. Daraufhin werden die Vorlage(n) nacheinander um die jeweils maximal tolerierbare Distanz in die vier Richtungen des Abtastrasters verschoben und die verschobene(n) Vorlage(n) mit dem Prüfling, der in diesem Fall eigentlich Vorlagenfunktion hat, verglichen. Die Verschiebung der Vorlagen erfolgt, um es nochmals zu wiederholen, selbstverständlich nicht gegenständlich, sondern besteht nur in einer Zuordnung der Remissionswerte zu um ein bis mehrere Bildpunktdistanzen verschobenen Bildpunkten bzw. in einer distanzabhängigen Inter- bzw. Extrapolation der Remissionswerte in den einzelnen Bildpunkten. Die bei diesen sukzessiven Bildvergleichen entstehenden Remissionswertdifferenzen, deren Gesamtheiten jeweils ein Fehlerbild der betreffenden simulierten Prüflinge darstellen, werden dann im Fehlerbildspeicher 18 abgespeichert und wie beschrieben weiterverarbeitet.

Die Simulation fehlerbehafteter Prüflinge kann natürlich auch gänzlich ohne einen realen Prüfling erfolgen, indem aus den Vorlagen selbst auf elektronischem Weg ein Idealprüfling gebildet, abgespeichert und dann als Vergleichsstandard herangezogen wird.

Die Simulation von Registerabweichungen zwischen den einzelnen Drucken des Druckerzeugnisses erfolgt durch Relativverschiebung der beiden Vorlagen untereinander, die Simulation von Positionierungsfehlern durch Simultanverschiebung gegenüber dem realen oder künstlich erzeugten Vergleichsprüfling. Eine Kombination beider Verschiebungen ist natürlich ebenfalls möglich.

Die Simulation von Positionsfehlern des Wasserzeichens erfolgt am zweckmäßigsten anhand von zwei Vorlagen, von denen eine kein Wasserzeichen und die andere nur das Wasserzeichen enthält.

Zur Simulation von druckfarbenbedingten oder papierfarbenbedingten Tönungsfehlern sind die beiden Korrekturstufen 13 und 14 und die sie steuernde Variationsgeberstufe 15 vorgesehen. Diese Korrekturstufen rechnen die ihnen zugeführten gemessenen Remissionswerte Im z. B. gemäß der linearen Beziehung

in resultierende Remissionswerte I_{R} um. I_{w} bedeutet darin den Remissionswert für irgendein Referenzweiß. Die Umrechnung bzw. Korrektur der Remissionswerte kann sowohl für die Neutrairemission (Gesamthelligkeit) als auch für eine oder mehrere Farbremissionswerte erfolgen. Entsprechend simuliert sie im einen Fall positive oder negative Neutraldichteabweichungen und im anderen Fall entsprechende Farbabweichungen gegenüber dem Vergleichsstandard.

Es versteht sich, daß überhaupt die gesamte Qualitätsprüfung sowohl einkanalig (Schwarz-Weiß) als auch mehrkanalig (z. B. drei Grundfarben) erfolgen kann.

Der Faktor a in der vorstehenden Umrechnungsformel ist über die Variationsgeberstufe 15 einstellbar. Bei der späteren Prüfung der eigentlichen Prüfobjekte ist der Faktor a selbstverständlich Null, so daß die Remissionswerte die Korrekturstufen unverändert passieren.

Die vorstehend beschriebene Methode zur Gewinnung der Entscheidungs-Schwellenwerte ist selbstverständlich auch für solche Druckerzeugnisse anwendbar; zu deren Prüfung nur eine einzige Vorlage verwendet wird, und in diesem Fall sogar noch einfacher, da ja auch die Zahl der Fehlermöglichkeiten geringer ist.

Für geringere Ansprüche können anstelle von je eines positiven und eines negativen Schwellenwertes für jeden Bildpunkt auch entweder nur die positiven oder nur die negativen Schwellenwerte ermittelt und dann in einem einzigen Schwellenwertspeicher gespeichert werden. Der Fehlerentscheid erfolgt dann anhand eines Absolutrestschwellenwertvergleichs.

Zusätzlich zur oder anstatt der elektronischen Simulation gewisser Druckfehler kann auch eine mechanische oder optische Simulation durch körperliches Verschieben oder Verdrehen von Prüfling und Vortage(n) bzw. durch Einfügen von Filtern etc. in den Abtaststrahlengang angewendet werden

Bei der vorstehend beschriebenen Methode findet der definitive Fehlerentscheid erst nach einer längeren und relativ aufwendigen Aufbereitung der Remissionsdifferenzen in den Stufen 9,10 und 11 statt. Das erfindungsgemäße Prinzip der individuellen Bewertungsschwelle für jeden einzelnen Bildpunkt läßt aber auch zu, den Fehlerentscheid schon in einem früheren Stadium, etwa schon nach der Tönungskorrekturstufe 9 oder bereits direkt nach der Vergleichsstufe 8, zu treffen, wobei dann die folgenden Stufen natürlich überflüssig wären. Selbstverständlich müßten in diesem Fall die Fehlerbilder der simulierten Prüflinge auch an den entsprechenden Stellen, also nach der Tönungskorrektur oder direkt nach der Differenzbildung, gewonnen und daraus wieder die Schwellenwerte gebildet werden. Diese einfacheren Varianten des Prüfungsverfahrens sind naturgemäß etwas weniger empfindlich und präzis, ermöglichen aber in Fällen, in denen nicht so hohe Qualitätsansprüche gestellt werden, eine erhebliche Verminderung des Rechenaufwandes.

Sofern der Fehlerentscheid direkt im Differenzenfeld nach der Vergleichsstufe erfolgt, wobei ein Prüfling als schlecht bzw. fehlerhaft taxiert wird, wenn in einem Bildpunkt oder einer vorgegebenen Anzahl von Bildpunkten die Remissionswertdifferenz den individuellen, gegebenenfalls um den Sicherheitsabstand erhöhten, positiven oder negativen Schwellenwert über- bzw. unterschreitet, ist es zweckmäßig, die Remissionswerte bei der Abtastung zu tiefpaßfiltrieren, um ausgeprägte Fehlerspitzen zu vermeiden und einen abgerundeteren Verlauf der Differenzwerte über die Bildfläche zu erreichen. Geeignete Methoden der Tiefpaßfiltrierung werden in der schon genannten DE-A-2 620 767 ausführlichst erläutert.

Das erfindungsgemäße Prinzip individueller Entscheidungsschwellen für jeden einzelnen Bildpunkt ermöglicht einerseits eine Verfeinerung der bisher bekannten Prüfmethoden und anderseits, bei" geringeren Qualitätsanforderungen, eine erhebliche Aufwandsreduktion. So ist es dann zum Beispiel nicht mehr nötig, Positionen und Registerfehler bei der Qualitätsprüfung voll zu kompensieren, sondern es genügt, die bei einfacherer und deshalb ungenauerer Registerabweichungskompensation auftretenden Fehler durch Anhebung der Fehlerschwelle an den kritischen Bildstellen unschädlich zu machen.

Das erfindungsgemäße Qualitätsprüfungsverfahren hat noch einen weiteren Vorteil, indem die individuellen Fehlerschwellen sehr einfach »à jour« gehalten werden können. So können, wenn z. B. ein neues Fabrikationslos vorliegt, einige »gute« Prüflinge aus diesem Los untersucht und ihre Fehlerbilder gegenüber den Vorlagen gebildet werden. Sofern diese Fehlerbilder größere Fehler als die früheren Fehlerbilder enthalten, werden die betreffenden Schwellenwerte durch die Differenzwerte in den betreffenden Stellen der neuen Fehlerbilder ersetzt.

Wie schon erwähnt, sind mit Ausnahme der Stufen 13-21 alle Stufen der Vorrichtung in den drei genannten Literaturstellen DE-A-2620611, DE-A-2 620 767 und DE-A-2 620 765 ausführlichst erläutert. Ebenso erläutert sind in diesen Literaturstellen allgemeine Probleme der fotoelektrischen Abtastung bei der maschinellen Qualitätsprüfung von Druckerzeugnissen sowie geeignete Methoden und Vorrichtungen dazu.

## Patentansprüche

1. Verfahren zur maschinellen Beurteilung der Druckqualität eines Druckerzeugnisses durch punktweisen Vergleich des zu beurteilenden Prüflings mit einer Vorlage unter Bildung der Differenzwerte zwischen den durch punktweise fotoelektrische Abtastung gewonnenen Remissionswerten der einzelnen Bildpunkte des Prüflings und den Remissionswerten der den Prüflingsbildpunkten entsprechenden Bildpunkten der Vorlage und Verarbeitung und Auswertung der so gewonnenen Differenzwerte nach bestimmten Kriterien, wobei die Auswertung einen abschließenden Schwellenwertentscheid auf Basis von den einzelnen Bildpunkten individuell zugeordneten Schwellenwerten umfaßt, dadurch gekennzeichnet, daß für jeden Bildpunkt je ein positiver und ein negativer Schwellenwert verwendet wird, welche Schwellenwerte anhand einer Analyse einer Anzahl von realen oder simulierten Referenz-Druckerzeugnissen mit visuell tolerierbaren Fehlern gewonnen und um so größer gewählt werden, je größer die bei der maschinellen Prüfung dieser Referenz-Druckerzeugnisse unmittelbar vor dem Schwellenwertentscheid entstehenden größten positiven bzw. negativen Abweichungen zwischen den betreffenden Bildpunkten der Vorlage und der Referenz-Druckerzeugnisse sind.

2. Verfahren nach Anspruch 1, dadurch gekennzeichnet, daß als Schweilenwerte für jeden Bildpunkt jeweils unmittelbar die größte positive und die größte negative Abweichung zwischen den betreffenden Referenz- und Vorlagenbildpunkten verwendet werden.

3. Verfahren nach Anspruch 1, dadurch gekennzeichnet, daß als Schwellenwerte die um einen konstanten Betrag vergrößerten jeweils größten positiven und größten negativen Abweichungen verwendet werden.

4. Verfahren nach einem der Ansprüche 1-3, dadurch gekennzeichnet, daß als Referenz-Druckerzeugnisse elektronisch simulierte oder reale mit elektronisch simulierten Fehlern verwendet werden.

5. Verfahren nach Anspruch 4, dadurch gekennzeichnet, daß Positions- und Registrierfehler durch elektronische Reiativverschiebung zwischen Prüfling und Vorlage(n) simuliert werden.

6. Verfahren nach Anspruch 4, dadurch gekennzeichnet, daß Tönungsfehler durch lineare Korrektur bzw. Umrechnung der Remissionswerte in einem oder mehreren Farbkanälen simuliert werden.

7. Verfahren nach einem der vorangehenden Ansprüche, dadurch gekennzeichnet, daß für jeden Bildpunkt zu dem ihm zugeordneten Remissionsdifferenzwert die Remissionsdifferenzwerte der ihn umgebenden Bildpunkte mit entfernungsabhängiger Wichtung algebraisch hinzuaddiertwerden und daß der Schwellenwertentscheid anhand dieser addierten Werte erfolgt.

8. Verfahren nach einem der Ansprüche 1-6, dadurch gekennzeichnet, daß die bei der fotoelektrischen Abtastung gewonnenen Remissionswerte einer Tiefpaßfiitrierung unterworfen werden und daß der Schwellenwertentscheid direkt anhand der beim punktweisen Vorlagen-Prüfling-Vergleich gebildeten Remissionswertdifferenzen vorgenommen wird.

9. Vorrichtung zur Durchführung des Verfahrens nach Anspruch 1 mit einer Abtaststufe (3) zur punktweisen fotoelektrischen Abtastung des zu beurteilenden Prüflings, mit einer Vergleichsstufe (8), welche die durch die punktweise Abtastung des Prüflings gewonnenen Remissionswerte mit den entsprechenden Remissionswerten einer Vorlage vergleicht und dabei für jedes Paar einander entsprechender Bildpunkte auf Prüfling und Vorlage die Differenz zwischen den Remissionswerten bildet, und mit einer Auswertungsstufe (12), in der die Differenzwerte jedes einzelnen Bildpunktes direkt oder nach Verarbeitung in einer Verarbeitungsstufe (9-11) einem Schwellenwertvergleich unterzogen werden, dadurch gekennzeichnet, daß eine für eine . Vorbereitungsphase aktivierbare Anlaysierstufe (18-21) vorgesehen ist, welche für jeden einzelnen Bildpunkt den bei einer Anzahl von Abtastungen in einander entsprechenden Bildpunkten jeweils auftretenden größten positiven und den größten negativen Differenzwert feststellt und diese beiden Maximalwerte bzw. zwei diese Maximalwerte absolut um einen konstanten Betrag übersteigende Werte als positiven und negativen Schwellenwert für die Auswertungsstufe (12) speichert, und daß die Auswertungsstufe (12) in der auf die Vorbereitungsphase folgenden Prüfphase positive Differenzen mit dem positiven Schwellenwert und negative Differenzen mit dem negativen Schwellenwert vergleicht.

10. Vorrichtung nach Anspruch 8, dadurch gekennzeichnet, daß die Analysierstufe eine Maximalwertauswahlstufe (19) und je einen Speicher (20, 21) für die beiden Maximalwerte aufweist.

11. Vorrichtung nach Anspruch 9 oder 10, dadurch gekennzeichnet, daß eine Simulationsstufe (13-16) vorgesehen ist, mittels welcher während der Vorbereitungsphase bestimmte Fehler auf Druckerzeugnissen bzw. Druckerzeugnisse selbst simuliert werden können.

12. Vorrichtung nach Anspruch 11, dadurch gekennzeichnet, daß die Simulationsstufe einen Positionsvariationsgeber (16) zur Simulation einer Relativverschiebung zwischen einem Prüfling und einer oder mehreren Vorlagen umfaßt.

13. Vorrichtung nach Anspruch 11 oder 12, dadurch gekennzeichnet, daß die Simuiationsstufe einen Variogeber (15) und wenigstens eine Umrechnungsstufe (13, 14) zur Simulation von Tönungsabweichungen umfaßt.

## Claims

1. A method for assessing by machine the quality of the print of a printed product by point-wise comparison of an original and the sample for assessment, in which method the differences are formed between the reflectance values of the individual image points of the sample determined by poInt-wise photoelectric scanning, and the reflectance values of the image points of the original corresponding to the image points of the sample, and the resulting differences are processed and evaluated in accordance with specific criteria, evaluation comprising a final threshold decision based on threshold values individually associated with the individual image points, characterised in that a positive threshold value and a negative threshold value are used for each image point, said threshold values being obtained by analysis of a number of real or simulated reference printed products having visually acceptable faults, and ,being given increasing values the greater the maximum positive and negative deviations between the relevant image points of the original and the reference printed products as determined during the machine-testing of these reference printed products directly before the threshold value decision.

2. A method according to claim 1, characterised in that the threshold values used for each image point are in each case directly the maximum positive and the maximum negative deviation between the relevant reference image points and the original image points.

3. A method according to claim 1, characterised in that the threshold values used are the respective maximum positive and maximum negative deviations increased by a constant amount.

4. A method according to any one of claims 1 to 3, characterised in that the reference printed products used are electronically simulated or real products having electronically simulated faults.

5. A method according to claim 4, characterised in that position and registration faults are simulated by electronic relative displacement between the sample and the original or originals.

6. A method according to claim 4, characterised in that tinting faults are simulated by linear correction or conversion of the reflectance values in one or more colour channels.

7. A method according to any one of the preceding claims, characterised in that for each image point the reflectance difference values of the image points surrounding it are algebraically added, with distance-dependent weighting, to the reflectance difference value associated with each image point, and the threshold decision is made by reference to these added values.

8. A method according to any one of claims 1 to 6, characterised in that the reflectance values obtained from the photoelectric scanning are subjected to low-pass filtering and the threshold value decision is taken directly by reference to the reflectance value differences obtained from the point-wise comparison between the original and the sample.

9. Apparatus for performing the method according to claim 1 comprising a scanning stage (3) for the point-wise photo-electric scanning of the sample under assessment, a comparison stage (8) which compares the reflectance values obtained by point-wise scanning of the sample with the corresponding reflectance values of an original and at the same time forms the difference between the reflectance values for each pair of corresponding image points on the sample and the original, and comprising an evaluation stage (12) in which the differences of each individual image point are subjected to threshold value comparison directly or after processing in a processing stage (9 -11), characterised in that an analyzer stage (18-21) is provided which is adapted to be activated for a preparation phase and which, for each individual image point, determines the maximum positive and the maximum negative difference occurring . in each case in corresponding image points during a number of scanning operations and stores these two maximum values or two values absolutely exceeding these maximum values by a constant amount, the said values being stored as positive and negative threshold values for the evaluation stage (12), and that the evaluation stage (12) during the test phase following the preparation phase compares positive differences with the positive threshold value and negative differences with the negative threshold value.

10. Apparatus according to claim 8, characterised in that the analyzer stage comprises a maximum value-selector stage (19) and a store (20, 21) for each of the two maximum values.

11. Apparatus according to claim 9 or 10, characterised in that a simulation stage (13-16) is provided by means of which specific faults on printed products, or printed products themselves, can be simulated during the preparation phase.

12. Apparatus according to claim 11, characterised in that the simulation stage comprises a position variation sensor (16) for simulating a relative displacement between a sample and one or more originals.

13. Apparatus according to claim 11 or 12, characterised in that the simulation stage comprises a vario-sensor (15) and at least one computing stage (13, 14) for simulating tint deviations.

## Revendications

1. Procédé d'examen mécanique de la qualité d'impression d'une épreuve, par une comparaison ponctuelle de l'objet examiné devant être estimé avec un fond en formant Ies`valeurs différentielles entre les valeurs de réflectance, obtenues par balayage photoélectrique ponctuel, des points d'image individuels de l'objet examiné et les valeurs de réflectance des points d'image du fond correspondant aux points d'image de l'objet examiné, avec traitement et exploitation, selon des critères déterminés, des valeurs différentielles ainsi obtenues, cette exploitation comportant une décision finale en comparaison de valeurs de seuil, sur la base des valeurs de seuil associées individuellement aux points d'image individuels, procédé caractérisé par le fait que, pour chaque point d'image, on utilise à chaque fois une valeur de seuil positive et une valeur de seuil négative, lesdites valeurs de seuil étant obtenues au moyen d'une analyse d'un nombre de produits imprimés ou épreuves, de référence réels ou simulés, comportant des erreurs tolérables visuellement, et étant sélectionnées d'autant plus grandes que les écarts maximaux positifs ou négatifs entre les points d'image considérés du fond et des produits imprimés de référence, résultant du contrôle mécanisé de ces produits imprimés de référence immédiatement avant la décision en comparaison de valeurs de seuil, sont grands.

2. Procédé selon la revendication 1, caractérisé par le fait que, en guise de valeurs de seuil pour chaque point d'image, on utilise à chaque fois immédiatement le plus grand écart positif et le plus grand écart négatif entre les points d'image considérés de la référence et des fonds.

3. Procédé selon la revendication 1, caratérisé par le fait que, en guise des valeurs de seuil, on utilise les plus grands écarts positifs et les plus grands écarts négatifs augmentés à chaque fois d'une valeur constante.

4. Procédé selon l'une_des revendications 1 à 3, caractérisé par le fait que, en guise de produits imprimés de référence, on utilise des produits simulés électroniquement ou des produits réels affectés électroniquement d'erreurssimulées.

5. Procédé selon la revendication 4, caractérisé par le fait que des erreurs de position et de registre sont simulées par un décalage électronique relatif entre l'objet examiné et le ou les fonds.

6. Procédé selon la revendication 4, caractérisé par le fait que des erreurs de nuance sont simulées par une correction ou une conversion linéaire des valeurs de réflectance dans un ou plusieurs canaux de couleur.

7. Procédé selon l'une des revendications précédentes, caractérisé par le fait que, pour chaque point d'image, on ajoute algébriquement, à la valeur différentielle de réflectance qui lui est associée, les valeurs différentielles de réflectance des points d'image qui l'entourent, avec une pondération dépendant de l'éloignement, et par le fait que la décision en comparaison des valeurs de seuil se produit en tenant compté de ces valeurs ajoutées.

8. Procédé selon l'une des revendications 1 à 6, caractérisé par le fait que les valeurs de réflectance obtenues lors du balayage photoélectrique sont soumises à un filtrage en passe-bas, et par le fait que la décision en comparaison des valeurs de seuil a directement lieu à l'aide des différences des valeurs. de réflectance vormées lors de la comparaison ponctuelle fonds-objet à examiner.

9. Dispositif pour la mise en oeuvre du procédé selon la revendication 1, comportant un étage de balayage (3) pour balayer photoélectriquement par points successifs l'objet à examiner, un étage comparateur (8) qui compare les valeurs de réflectance obtenues par le balayage ponctuel de l'objet à examiner aux valeurs de réflectance correspondantes d'un fond et qui forme alors pour chaque paire de points d'image mutuellement correspondants de l'objet examiné et du fond la différence entre les valeurs de réflectance, et un étage d'interprétation (12), dans lequel les valeurs différentielles de chaque point d'image individuel sont soumises à une comparaison avec des valeurs de seuil, directement ou après traitement dans un étage de traitement (911), procédé caractérisé par le fait qu'il est prévu un étage d'analyse (18-21) qui, pouvant être activé pour une phase de préparation, constate pour chaque point d'image individuel les plus grandes valeurs différentielles positives et les plus grandes valeurs différentielles négatives qui se présentent à chaque fois dans des points d'image mutuellement correspondants pour un certain nombre de balayages, et qui mémorise pour l'étage d'interprétation

(12), en guise de valeur de seuil positive et de valeur de seuil négative, ces deux valeurs maximales ou bien deux valeurs dépassant absolument lesdites valeurs maximales d'une valeur constante, et par le fait que, lors de la phase d'examen consécutive à la phase de préparation, l'étage d'interprétation (12) compare les différences positives à la valeur de seuil positive et les différences négatives à la valeur de seuil négative.

10. Dispositif selon la revendication 8, caractérisé par le fait que l'étage d'analyse présente un étage (19) de sélection des valeurs maximales et à chaque fois une mémoire (20, 21) pour les deux valeurs maximales.

11. Dispositif selon la revendication 9 ou 10, caractérisé par le fait qu'il est prévu un étage de simulation (13 à 16) au moyen duquel, lors de la phase de préparation, il est possible de simuler certaines erreurs sur des produits imprimés, ou bien de simuler les produits imprimés eux- mêmes.

12. Dispositif selon la revendication 11, caractérisé par le fait que l'étage de simulation comprend. un indicateur (16) de variation de position pour simuler un décalage relatif entre un objet à examiner et un ou plusieurs fonds.

13. Dispositif selon la revendication 11 ou 12, caractérisé par le fait que l'étage de simulation comprend un indicateur ou émetteur de variation (15) et au moins un étage de conversion (13, 14) pour simuler des écarts de nuance.
